# EUROPÄISCHE PATENTSCHRIFT

(11) **EP 1 665 317 B1**
(45) Veröffentlichungstag und Bekanntmachung des Hinweises auf die Patenterteilung: **05.11.2008**
(21) Anmeldenummer: 04762758.3
(22) Anmeldetag: 01.09.2004
(51) Int. Cl.: H01H 77/10

(54) **ELEKTRISCHER SCHALTER MIT VERKLINKUNGSFLÄCHEN, DIE UNTER EINFLUSS DER ELEKTRODYNAMISCHEN KRAFT VERSCHWENKBAR SIND**
ELECTRICAL SWITCH HAVING LATCHING SURFACES THAT CAN BE PIVOTED UNDER THE INFLUENCE OF ELECTRODYNAMIC FORCE
COMMUTATEUR ELECTRIQUE DOTE DE SURFACES D'ENCLIQUETAGE DEPLACEES SOUS L'INFLUENCE D'UNE FORCE ELECTRODYNAMIQUE

(30) Priorität: 19.09.2003 DE 10344318
(43) Veröffentlichungstag der Anmeldung: 07.06.2006
(73) Patentinhaber: SIEMENS AKTIENGESELLSCHAFT, 80333 München (DE)
(72) Erfinder: LIEBETRUTH, Marc, 16548 Glienicke (DE)
(86) Internationale Anmeldenummer: PCT/DE2004/001975
(87) Internationale Veröffentlichungsnummer: WO 2005/029526

(56) Entgegenhaltungen:
- EP-A- 0 466 287
- DE-C- 10 120 783
- US-A- 5 731 560

## Beschreibung

Die Erfindung liegt auf dem Gebiet der elektrischen Schalter, die mit einem bewegbaren Kontakt versehen sind und ist bei der konstruktiven Gestaltung eines Klinkenmechanismus zum Verklinken des bewegbaren Kontaktes anzuwenden.

Bei einem aus der Druckschrift EP 0 466 287 B1 bekannten derartigen elektrischen Schalter, bei dem der bewegbare Kontakt über einen Antriebsstrang entgegen der Kraft einer Kontaktkraft-Feder aus einer Aus-Position in eine Ein-Position überführbar ist und bei dem eine Verklinkungseinrichtung zum verklinken des in seine Ein-Position überführten bewegbaren Kontaktes vorgesehen ist, weist die Verklinkungseinrichtung einen Anschlag und einen an dem Anschlag abstützbaren Klinkenhebel auf. Dabei sind der Anschlag und der Klinkenhebel mit einander zugeordneten Verklinkungsflächen versehen. Zum Aufheben der Überdeckung der Verklinkungsflächen ist der Anschlag hierbei unter dem Einfluss der elektrodynamischen Kraft eines fehlerhaft hohen Stromes (insbesondere eines Kurzschlussstromes)entgegen der Kraft zumindest einer Rückstell-Feder aus einer Verklinkungs-Position geradlinig verschiebbar. Der Anschlag, der als Halbwelle ausgebildet ist, wird entlang eines Langloches geführt, das in einem Tragwerk des Schalters ausgebildet ist. Die zumindest eine Rückstell-Feder ist als Blattfeder ausgebildet, auf der die Halbwelle aufliegt. Bei einem fehlerhaft hohen Strom wirkt die elektrodynamische Kraft des Stromes über den Antriebsstrang und einen Kopplungsstrang auf den am Anschlag abgestützten Klinkenhebel. Dabei verbiegt sich die Blattfeder derart, dass die Halbwelle unter Verringerung der Überdeckung der Verklinkungsflächen aus ihrer Verklinkungs-Position geradlinig verschoben wird, bis die Überdeckung der Verklinkungsflächen vollständig aufgehoben ist und die Halbwelle den Klinkenhebel freigibt. Das Reiben oder ein Verkanten der Halbwelle in dem Langloch kann dabei jedoch zum Blockieren der Halbwelle und damit zum Blockieren des bewegbaren Kontaktes in seiner EIN-Position führen.

Bei einem anderen, aus der Druckschrift US 5731560 A bekannten elektrischen Schalter ist der Anschlag unter dem Einfluss eines fehlerhaft hohen Stromes nicht verschiebbar, sondern um seine Drehachse drehbar. Hierzu sind zusätzlich zu dem am Anschlag abgestützten Klinkenhebel zwei Wangen vorgesehen, die über zwei Druckfedern mit dem Klinkenhebel gekoppelt sind und die jeweils eine dem Anschlag zugeordnete Steuerrampe aufweisen. Ein fehlerhaft hoher Strom bewirkt dabei eine Bewegung der Wangen in Richtung des Anschlages entgegen der Kraft der Druckfedern, so dass die Steuerrampe an dem Anschlag entlang gleitet und ein Drehen des Anschlages um seine Drehachse bewirkt. Durch das Drehen des Anschlages verlieren die Verklinkungsflächen des Klinkenhebels und des Anschlages ihre Überdeckung, so dass nunmehr der Klinkenhebel zum Überführen des bewegbaren Kontaktes in seine AUS-Position freigegeben ist.

Ausgehend von einem elektrischen Schalter mit den Merkmalen des Oberbegriffes des Anspruches 1 (EP 0 466 287 B1) liegt der Erfindung die Aufgabe zugrunde, die Freigabe der Verklinkungseinrichtung insbesondere bei fehlerhaft hohen Strömen sicherer zu gestalten.

Diese Aufgabe wird gemäß der Erfindung dadurch gelöst, dass eine parallele und mit Abstand zu einer Drehachse des Anschlages verlaufende Schwenkachse vorgesehen ist, um die der Anschlag unter dem Einfluss der elektrodynamischen Kraft eines fehlerhaft hohen Stromes derart schwenkt, dass seine Bewegungsbahn kreisbogenförmigen ist.- Bei einer derartigen Ausgestaltung des elektrischen Schalters wird der Anschlag sicher aus seiner Verklinkungs-Position herausgeführt, da die Verklinkungsflächen weniger aneinander reiben sondern vielmehr aneinander abrollen. Ein Blockieren des Anschlages ist dabei ausgeschlossen.

Eine bevorzugte Ausgestaltung des neuen elektrischen Schalters sieht vor, dass ein erster Träger und ein zweiter Träger vorgesehen sind, die jeweils ein Widerlager der zumindest einen Rückstell-Feder bilden, wobei der Anschlag an dem ersten Träger drehbar gelagert ist und wobei der erste Träger an dem zweiten Träger schwenkbar gehalten ist. - Bei einer derartigen Gestaltung können der Anschlag, der erste und der zweite Träger sowie die zumindest eine Rückstell-Feder als separate Montageeinheit außerhalb des Schalters vormontiert werden. Diese separate Montageeinheit kann in bereits bekannte elektrische Schalter leicht integriert werden, wenn diese als Strombegrenzer eingesetzt werden sollen.

Eine kräftefreie Montage der separaten Montageeinheit ist bei einer bevorzugten Ausgestaltung des neuen elektrischen Schalters dadurch sichergestellt, dass der erste und der zweite Träger bei gespanntem Zustand der zumindest einen Rückstell-Feder in Kraftrichtung der zumindest einen Rückstell-Feder relativ zueinander blockierbar sind. - Zum Blockieren der beiden Träger dient mit Vorteil ein Blockierstück, das die relative Schwenkung der beiden Träger unter der Kraft der zumindest einen Rückstell-Feder begrenzt.

Das unter dem Einfluss der elektrodynamischen Kraft eines fehlerhaft hohen Stromes durch Schwenken des Anschlages bewirkte Aufheben der Überdeckung der Verklinkungsflächen ist insbesondere zusätzlich zu einem unter dem Einfluss eines Auslösestranges (32) durch Drehen des Anschlages (24) bewirkten Aufheben der Überdeckung der Verklinkungsflächen vorgesehen, um einen elektrischen Schalter insbesondere einen Niederspannungs-Leistungsschalter, der auf übliche Weise durch elektronische Auslöser oder manuell betätigt wird, wahlweise auch als Strombegrenzer einsetzen zu können.

Um beim Einschalten des elektrischen Schalters, also beim Überführen des bewegbaren Kontaktes in seine Ein-Position, eine vorzeitige Freigabe der Verklinkungseinrichtung durch über den Antriebsstrang wirkende Kraftspitzen zu verhindern, ist bei dem aus der Druckschrift EP 0 466 287 B1 bekannten Schalter eine Stützkontur vorgesehen, die den Anschlag zu Beginn des Einschaltvorganges in seiner Verklinkungs-Position blockiert.

Hiervon abweichend sieht die Erfindung vor, die Stützkontur an einer Schaltwelle auszubilden, wie sie häufig im Antriebsstrang eines elektrischen Schalters, insbesondere eines Niederspannungs-Leistungsschalters, zu finden ist. - Die Ausbildung der Stützkontur an der Schaltwelle, die in bekannter Weise sehr positionsgenau gelagert ist, stellt sicher, dass der Anschlag zu Beginn des Einschaltvorganges ohne Spiel von der anliegenden Stützkontur in seiner Verklinkungs-Position gehalten ist. Vorteilhaft ist es, wenn auch der erste Träger eine Stützkontur aufweist, die mit der Stützkontur der Schaltwelle zusammenwirkt. Dabei kann zumindest eine der beiden Stützkonturen federnd ausgebildet sein, um beispielsweise auch bei Abnutzung der Stützkonturen sicherzustellen, dass der Anschlag zu Beginn des Einschaltvorganges ohne Spiel in seiner Verklinkungs-Position gehalten ist.

Um Fertigkosten zu sparen, besteht der erste Träger in bevorzugter Ausgestaltung aus zwei identisch ausgebildeten Teilstücken.

Die Erfindung wird im Folgenden anhand der Zeichnung näher erläutert. Dabei zeigen:
Figur 1 eine schematische Darstellung eines elektrischen Schalters mit einem Schaltschloss,
Figuren 2 bis 4 das Schaltschloss mit einer ersten und einer zweiten Verklinkungseinrichtung bei verschiedenen Schaltstellungen des elektrischen Schalters gemäß der Figur 1 und
Figuren 5 und 6 eine der zweiten Verklinkungseinrichtung gemäß der Figuren 2 bis 4 zugeordnete separate Montageeinheit.

Die Figur 1 zeigt einen elektrischen Schalter 1 in Form eines Niederspannungs-Leistungsschalters mit einem Schaltkontaktsystem eines ersten Schaltpols und einer zugeordneten Lichtbogen-Löschkammer 2. Das mittlere Schaltkontaktsystem besteht aus einer feststehenden Schaltkontaktanordnung 3 und einer beweglichen Schaltkontaktanordnung 4. Die bewegliche Schaltkontaktanordnung 4 weist dabei einen schwenkbaren Kontaktträger 5 und mehrere bewegbare Kontakte 6 in Form von Kontakthebeln auf. Die bewegbaren Kontakte 6 sind parallel zueinander schwenkbar und mittels Kontaktkraft-Federn 7 unter Vorspannung federnd an dem Kontaktträger 5 abgestützt. Die bewegliche Schaltkontaktanordnung 4 ist in bekannter Weise über eine in der Figur 1 nur schematisch angedeutete erste Hebelanordnung 8 eines Antriebsstranges mit einer Schaltwelle 9 des Antriebsstranges gekoppelt. Die Schaltwelle 9 des Antriebsstranges dient gleichzeitig zum Antrieb nicht weiter dargestellter, parallel zu dem gezeigten Schaltkontaktsystem angeordneter weiterer Schaltkontaktsysteme benachbarter Schaltpole. Sie ist mittels einer Antriebsvorrichtung 10 aus einer Aus-Position, bei der das Schaltkontaktsystem offen ist, in eine Ein-Position, bei der das Schaltkontaktsystem geschlossen ist, zu überführen. Beim Überführen der Schaltwelle 9 in ihre Ein-Position werden die Kontaktkraft-Federn 7 weiter gespannt, so dass ihre Kraft in die zur Aus-Position weisende Schwenkrichtung 11 der Schaltwelle 9 wirkt. Die Antriebsvorrichtung 10 weist einen mit einer Speicher-Feder 12 versehenen Antrieb 13, einen den Antrieb 13 mit der Schaltwelle 9 koppelnde zweite Hebelanordnung 14 des Antriebsstranges und ein Schaltschloss 15 auf. Das Schaltschloss 15 weist in bekannter Weise zwei Verklinkungseinrichtungen auf.

Gemäß der Figur 2 dient eine erste 16 der Verklinkungseinrichtungen zum Verklinken der gespannten Speicher-Feder 12 und die zweite 17 der Verklinkungseinrichtungen zum Verklinken des in seiner Ein-Position befindlichen bewegbaren Kontaktes 6.

Als erste Verklinkungseinrichtung 16 ist eine Verklinkungseinrichtung vorgesehen, wie sie schon aus der Druckschrift DE 101 20 783 C1 bekannt ist. Auf eine nähere Erläuterung bezüglich der Ankopplung der ersten Verklinkungseinrichtung 16 an die zweite Hebelanordnung 14 des Antriebsstrang sowie bezüglich ihres Bewegungsablaufes kann daher an dieser Stelle verzichtet werden. Die lösbare Verklinkung ist hierbei durch Abstützen eines ersten Klinkenhebels 18 an einem als Halbwelle ausgebildeten ersten Anschlag 19 realisiert.

Die zweite Verklinkungseinrichtung 17 ist in nicht weiter dargestellter Weise über einen an ein Kniegelenk der zweiten Hebelanordnung 14 angelenkten Kopplungsstrang an den Antriebsstrang gekoppelt. Sie weist einen zweiten Klinkenhebel 23 sowie einen dem Klinkenhebel 23 zugeordneten, als Halbwelle ausgebildeten zweiten Anschlag 24 auf. In der Aus-Position des bewegbaren Kontaktes 6, die in der Figur 2 durch die gestrichelt dargestellte Stellung einiger der Teile des Antriebsstranges und der zweiten Verklinkungseinrichtung dargestellt ist, ist die zweite Verklinkungseinrichtung 17 über eine an dem zweiten Klinkenhebel 23 angreifende Rückhol-Feder 25 in Überhub derart hinter dem zweiten Anschlag gehalten, dass die Verklinkungsflächen 27, 28 des zweiten Klinkenhebels 23 und des zweiten Anschlages 24 zueinander beabstandet sind. Der Abstand beträgt dabei etwa 1,5 mm. Dieser Abstand ist erforderlich, um den zweiten Anschlag 24 der zweiten Verklinkungseinrichtung 17 unter der Kraft einer ihr zugeordneten ersten Rückstell-Feder 29 (vgl. Figuren 5 und 6) im Uhrzeigersinn um seine Drehachse 30 in seine in der Figur 2 gezeigte Verklinkungs-Position zu drehen.

Bei geschlossenem Schaltkontaktsystem liegt der zweite Klinkenhebel 23 an dem zweiten Anschlag 24 derart an, dass sich die einander zugeordneter Verklinkungsflächen 27, 28 überdecken.

Gemäß der Figur 3 weist der zweite Anschlag 24 einen Mitnehmer 31 (vgl. auch Figur 6) auf, der in bekannter Weise (DE 100 10 727 C2) über einen Auslösestrang 32 (vgl. Figur 1) von Hand - mittels einer frontseitig am Schalter angeordneten Drucktaste 33 - oder durch einen Elektromagneten 34 betätigbar ist, um den zweiten Anschlag 24 entgegen der Kraft der ersten Rückstell-Feder 29 um seine Drehachse 30 zu drehen. Dabei verringert sich die Überdeckung der Verklinkungsflächen bis sie aufgehoben wird, wodurch der bewegbaren Kontakt zum Überführen in seine AUS-Position freigegeben ist. Neben diesem "normalen" Auslösevorgang ist ein strombegrenzender Auslösevorgang vorgesehen, um die Verklinkung insbesondere bei Kurzschlussströmen schneller zu lösen. Hierzu ist der zweite Anschlag 24 mit seiner Drehachse 30 an einem ersten Träger 35 drehbar gelagert, wobei der erste Träger 35 seinerseits um eine Schwenkachse 36 schwenkbar ist. Diese Schwenkachse 36 verläuft parallel und mit Abstand zu der Drehachse 30, so dass ein Schwenken des ersten Trägers 35 ein Verschieben des zweiten Anschlages 24 entlang einer kreisbogenförmigen Bewegungsbahn bewirkt. Die Schwenkachse 36 des ersten Trägers ist an einem zweiten Träger 38 gelagert, wobei der zweite Träger 38 über einen Bolzen 39 ortsfest an einem Tragwerk 40 gehalten ist. Der erste 35 und der zweite 38 Träger bilden dabei jeweils ein Widerlager für zwei zweite Rückstell-Federn 41.

Da der zweite Träger 38 ortsfest an dem Tragwerk 40 gehalten ist, wird der erste Träger 35 unter der Kraft der zweiten Rückstell-Federn 41 in einer Ruhe-Position gehalten, bei der sich der zweite Anschlag 24 in seiner Verklinkungs-Position befindet. Bei fehlerhaft hohen Strömen, wirkt deren elektrodynamische Kraft auf den bewegbaren Kontakt 6 und von diesem über den Antriebsstrang, den Kopplungsstrang und den zweiten Klinkenhebel 23 auf den zweiten Anschlag 24. Ist das aus der Kraftkomponente F und dem Hebelarm 1 resultierende Moment, das dabei auf den ersten Träger 35 wirkt, größer als das Moment, das durch die zweiten Rückstell-Feder 41 auf den ersten Träger 35 wirkt, so schwenkt der erste Träger 35 entgegen dem Uhrzeigersinn um seine Schwenkachse 36. Dabei verschiebt sich der zweite Anschlag 24 schwenkend.

Gemäß der Figur 4 - in der gestrichelt dargestellt noch einmal die Verklinkungs-Position der zweiten Verklinkungseinrichtung gezeigt ist - wird durch das schwenkende Verschieben des zweiten Anschlages 24 die Überdeckung der Verklinkungsflächen 27, 28 insbesondere durch ein aneinander Abrollen soweit verringert, dass sie schließlich aufgehoben und dadurch der zweite Klinkenhebel 23 von dem zweiten Anschlag 24 freigegeben ist. Der erste Träger 35, der zweite Träger 38, der zweite Anschlag 24 und die zweiten Rückstell-Federn 41 bilden eine separate Montageeinheit, die einen vom normalen Auslösevorgang unabhängigen strombegrenzenden Auslösevorgang gewährleistet. Gemäß den Figuren 5 und 6 ist diese separate Montageeinheit außerhalb des elektrischen Schalters 1 vormontierbar. Hierbei besteht der erste Träger 35 aus zwei Teilstücken 35a, 35a, um die Rückstell-Federn 41 und den zweiten Anschlag 24 aufnehmen zu können. Um die Kosten der Fertigung der Teilstücke zu senken, sind die beiden Teilstücke 35a, 35a identisch ausgebildet (sogenannte Gleichstücke). Die Montageeinheit kann durch ein Blockierstück 42 kräftefrei in den Schalter 1 montiert werden. Dazu wird das Blockierstück 42 nach dem Spannen der zweiten Rückstell-Federn 41 so zwischen die beiden Träger 35, 38 geschoben, dass es die relative Schwenkung der beiden Träger begrenzt. Hierzu legen sich Anschlagflächen 44, 45 der beiden Träger unter der Kraft der zweiten Rückstell-Federn 41 an gegenüberliegenden Seiten 46, 47 des Blockierstückes 42 an. Bei eingeschobenem Blockierstück sind die zweiten Rückstell-Federn 41 gespannt und die relative Schwenkung der beiden Träger 35, 38 blockiert.

Durch eine an der Schaltwelle 9 ausgebildete Stützkontur 50, die mit einer Stützkontur 51 des ersten Trägers 35 zusammenwirkt, wird zu Beginn eines Einschaltvorganges der erste Träger in seiner Ruhe-Stellung gehalten. Dies ist u. a. erforderlich, um eine vorzeitige Freigabe der zweiten Verklinkungseinrichtung 17 während des Einschaltvorganges durch im Antriebsstrang wirkende Kraftspitzen zu verhindern. Zum Toleranzausgleich kann zumindest eine der beiden Stützkonturen 50, 51 federnd ausgelegt sein. Ein über den Auslösestrang eingeleiteter "normaler" Ausschaltvorgang während des Einschaltvorganges (Freiauslösung) ist weiterhin möglich, da der zweite Anschlag 24 entgegen der Kraft der ersten Rückstell-Feder 29 um seine Drehachse 30 drehen kann. Der "normale" Auslösevorgang kann somit unabhängig von dem zu Beginn des Einschaltvorganges blockierten strombegrenzenden Auslösevorgang ablaufen.

## Patentansprüche

1. Elektrischer Schalter (1) mit einem bewegbaren Kontakt (6), der über einen Antriebsstrang (8, 9, 14) entgegen der Kraft einer Kontaktkraft-Feder (7) aus einer AUS-Position in eine EIN-Position überführbar ist, und mit einer Verklinkungseinrichtung (17) zum Verklinken des in seine EIN-Position überführten bewegbaren Kontaktes (6),
- bei dem die Verklinkungseinrichtung (17) einen Anschlag (24) und einen an dem Anschlag abstützbaren Klinkenhebel (23) aufweist, die mit einander zugeordneten Verklinkungsflächen (27, 28) versehen sind,
- wobei der Anschlag (24) zum Aufheben der Überdeckung der Verklinkungsflächen (27, 28) unter dem Einfluss der elektrodynamischen Kraft eines fehlerhaft hohen Stromes entgegen der Kraft zumindest einer Rückstell-Feder (41) aus einer Verklinkungs-Position entlang einer Bewegungsbahn verschiebbar ist,
**dadurch gekennzeichnet, dass**
eine parallele und mit Abstand zu einer Drehachse (30) des Anschlages verlaufende Schwenkachse (36) vorgesehen ist, wobei der Anschlag (24) unter dem Einfluss der elektrodynamischen Kraft eines fehlerhaft hohen Stromes um die Schwenkachse (36) derart schwenkt, dass seine Bewegungsbahn kreisbogenförmig ist.

2. Elektrischer Schalter nach Anspruch 1,
**dadurch gekennzeichnet,**
**dass** ein erster Träger (35) und ein zweiter Träger (38) vorgesehen sind, die jeweils ein Widerlager der zumindest einen Rückstell-Feder (41) bilden,
- wobei der Anschlag (24) an dem ersten Träger (35) drehbar gelagert ist und
- wobei der erste Träger (35) an dem zweiten Träger (38) schwenkbar gehalten ist.

3. Elektrischer Schalter nach Anspruch 2,
**dadurch gekennzeichnet, dass**
der erste und der zweite Träger bei gespanntem Zustand der zumindest einen Rückstell-Feder (41) in Kraftrichtung der zumindest einen Rückstell-Feder (41) relativ zueinander blockierbar sind.

4. Elektrischer Schalter nach Anspruch 3,
**dadurch gekennzeichnet, dass**
zum Blockieren der beiden Träger (35, 38) ein Blockierstück (42) dient, das die relative Schwenkung der beiden Träger (35, 38) unter der Kraft der zumindest einer Rückstell-Feder (41) begrenzt.

5. Elektrischer Schalter nach einem der vorhergehenden Ansprüche,
**dadurch gekennzeichnet, dass**
das unter dem Einfluss der elektrodynamischen Kraft eines fehlerhaft hohen Stromes durch Schwenken des Anschlages (24) bewirkte Aufheben der Überdeckung der Verklinkungsflächen zusätzlich zu einem unter dem Einfluss eines Auslösestranges (32) durch Drehen des Anschlages (24) bewirkten Aufheben der Überdeckung der Verklinkungsflächen vorgesehen ist.

6. Elektrischer Schalter nach einem der vorhergehenden Ansprüche,
bei dem der Antriebsstrang eine Schaltwelle (9) und eine Stützkontur (50) aufweist,
wobei die Stützkontur (50) beim Überführen des bewegbaren Kontaktes (6) in seine EIN-Position zum Blockieren des Anschlages (24) in seiner Verklinkungs-Position dient,
**dadurch gekennzeichnet, dass**
die Stützkontur (50) an der Schaltwelle (9) ausgebildet ist.

7. Elektrischer Schalter nach Anspruch 6,
**dadurch gekennzeichnet, dass**
die an der Schaltwelle (9) ausgebildete Stützkontur (50) mit einer an dem ersten Träger (35) ausgebildeten Stützkontur (51) zusammenwirkt.

8. Elektrischer Schalter nach einem der Ansprüche 6 oder 7,
**dadurch gekennzeichnet, dass**
zumindest eine der beiden Stützkonturen (50, 51) federnd ist.

9. Elektrischer Schalter nach einem der Ansprüche 2 bis 8
**dadurch gekennzeichnet, dass**
der erste Träger (35) aus zwei identisch ausgebildeten Teilstücken (35a, 35a) besteht.

## Claims

1. Electrical switch (1) having a movable contact (6), which can be moved over, via a drive train (8, 9, 14) counter to the force of a contact force spring (7), from an OFF position into an ON position, and having a latching device (17) for latching the movable contact (6) which has moved into its ON position,
- in which the latching device (17) has a stop (24) and a latch lever (23), which can be supported on the stop, which stop and latch lever are provided with mutually associated latching surfaces (27, 28),
- the stop (24) being capable of being displaced out of a latching position along a movement path for the purpose of eliminating the overlap of the latching surfaces (27, 28) under the influence of the electrodynamic force of an erroneously high current counter to the force of at least one resetting spring (41),
**characterized in that**
a parallel pivot pin (36) running at a distance from a rotary spindle (30) of the stop is provided, the stop (24), under the influence of the electrodynamic force of an erroneously high current, pivoting about the pivot pin (36) in such a way that its movement path is in the form of a circular arc.

2. Electrical switch according to Claim 1, **characterized in that** a first carrier (35) and a second carrier (38) are provided, which each form an abutment of the at least one resetting spring (41),
- the stop (24) being mounted rotatably on the first carrier (35), and
- the first carrier (35) being held pivotably on the second carrier (38).

3. Electrical switch according to Claim 2, **characterized in that** the first and the second carriers are capable of being blocked with respect to one another in the tensioned state of the at least one resetting spring (41) in the force direction of the at least one resetting spring (41).

4. Electrical switch according to Claim 3, **characterized in that** a blocking piece (42) is used for blocking the two carriers (35, 38), which blocking piece delimits the relative pivoting of the two carriers (35, 38) under the force of the at least one resetting spring (41).

5. Electrical switch according to one of the preceding claims, **characterized in that** the elimination of the overlap of the latching faces, which is brought about under the influence of the electrodynamic force of an erroneously high current by pivoting of the stop (24), is provided in addition to the elimination of the overlap of the latching faces, which is brought about under the influence of a triggering train (32) by rotation of the stop (24).

6. Electrical switch according to one of the preceding claims, in which the drive train has a switching shaft (9) and a supporting contour (50), the supporting contour (50), when the movable contact (6) is moved over into its ON position, being used to block the stop (24) in its latching position, **characterized in that** the supporting contour (50) is formed on the switching shaft (9).

7. Electrical switch according to Claim 6, **characterized in that** the supporting contour (50) formed on the switching shaft (9) interacts with a supporting contour (51) formed on the first carrier (35).

8. Electrical switch according to either of Claims 6 and 7, **characterized in that** at least one of the two supporting contours (50, 51) is sprung.

9. Electrical switch according to one of Claims 2 to 8, **characterized in that** the first carrier (35) comprises two identical partial pieces (35a, 35a).

## Revendications

1. Interrupteur ( 1 ) électrique ayant un contact ( 6 ) mobile qui peut passer , par une chaîne ( 8, 9, 14 ) d'entraînement à l'encontre de la force d'un ressort ( 7 ) à force de contact, d'une position ouverte à une position fermée et comprenant un dispositif ( 17 ) d'encliquetage pour encliqueter le contact ( 6 ) mobile qui est passé dans sa position fermée,
- dans lequel le dispositif ( 17 ) d'encliquetage a une butée ( 24 ) et un levier ( 23 ) de cliquet pouvant s'appuyer sur la butée, qui sont munis de surfaces ( 27, 28 ) d'encliquetage associées l'une à l'autre,
- dans lequel la butée ( 24 ) peut, pour mettre fin au recouvrement des surfaces ( 27, 28 ) d'encliquetage, être sortie de sa position d'encliquetage le long d'une trajectoire de déplacement sous l'influence de la force électrodynamique d'un courant intense de défaut à l'encontre de la force d'au moins un ressort ( 41 ) de rappel,
**caractérisé**
**en ce qu'**il est prévu un axe ( 36 ) de pivotement s'étendant parallèlement et à distance d'un axe ( 30 ) de rotation de la butée, la butée ( 24 ) pivotant sous l'influence de la force électrodynamique d'un courant intense de défaut autour de l'axe ( 36 ) de pivotement de façon à ce que sa trajectoire de déplacement ait la forme d'un arc de cercle.

2. Interrupteur électrique suivant la revendication 1,
**caractérisé**
**en ce qu'**il est prévu un premier support ( 35 ) et un deuxième support ( 38 ) qui forment, respectivement, une butée du au moins un ressort ( 41 ) de rappel,
- dans lequel la butée ( 24 ) est montée tournante sur le premier support ( 35 ), et
- dans lequel le premier support ( 35 ) est retenu avec possibilité de pivoter sur le deuxième support ( 38 ).

3. Interrupteur électrique suivant la revendication 2,
**caractérisé**
**en ce que** le premier et le deuxième supports peuvent à l'état bandé du au moins un ressort ( 41 ) de rappel, être bloqués l'un par rapport à l'autre dans le sens de la force du au moins un ressort ( 41 ) de rappel.

4. Interrupteur électrique suivant la revendication 3,
**caractérisé**
**en ce que**, pour bloquer les deux supports ( 35, 38 ), on se sert d'une pièce ( 42 ) de blocage qui limite le pivotement relatif des deux supports ( 35, 38 ) sous la force du au moins un ressort ( 41 ) de rappel.

5. Interrupteur électrique suivant l'une des revendications précédentes,
**caractérisé**
**en ce que** la cessation du recouvrement des surfaces d'encliquetage, provoquée sous l'effet de la force électrodynamique d'un courant intense de défaut par pivotement de la butée ( 24 ), est prévue en plus d'une cessation du recouvrement des surfaces d'encliquetage provoquée sous l'effet d'une chaîne ( 32 ) de déclenchement par rotation de la butée ( 24 ).

6. Interrupteur électrique suivant l'une des revendications précédentes,
dans lequel la chaîne d'entraînement a un arbre ( 9 ) de commande et un contour ( 50 ) d'appui,
le contour ( 50 ) d'appui servant, lorsque le contact ( 6 ) mobile vient dans sa position fermée, à bloquer la butée ( 24 ) dans sa position d'encliquetage,
**caractérisé**
**en ce que** le contour ( 50 ) d'appui est formé sur l'arbre ( 9 ) de commande.

7. Interrupteur électrique suivant la revendication 6,
**caractérisé**
**en ce que** le contour ( 50 ) d'appui formé sur l'arbre ( 9 ) de commande coopère avec un contour ( 51 ) d'appui formé sur le premier support ( 35 ).

8. Interrupteur électrique suivant l'une des revendications 6 ou 7,
**caractérisé**
**en ce qu'**au moins l'un des deux contours ( 50, 51 ) d'appui est élastique.

9. Interrupteur électrique suivant l'une des revendications 2 à 8,
**caractérisé**
**en ce que** le premier support ( 35 ) est constitué de deux sous-pièces ( 35a, 35a ) identiques.
